# FASCICULE DE BREVET EUROPEEN

(11) **EP 0 636 568 B1**
(45) Date de publication et mention de la délivrance du brevet: **01.10.1997**
(21) Numéro de dépôt: 94401539.5
(22) Date de dépôt: 05.07.1994
(51) Int. Cl.: B65H 75/22

(54) **Touret pliable**
Zusammenklappbare Kabeltrommel
Collapsible reel

(30) Priorité: 30.07.1993 FR 9309448
(43) Date de publication de la demande: 01.02.1995
(73) Titulaire: EMS, Société dite, 63310 Randan (Puy de Dôme) (FR)
(72) Inventeur: Georges, Pierre, F-63100 Clermont-Ferrand (FR)
(74) Mandataire: Fruchard, Guy

(56) Documents cités:
- US-A- 2 909 340
- US-A- 4 066 224

## Description

La présente invention concerne un touret pliable, notamment bien que non exclusivement un touret destiné à l'enroulement de câbles électriques ou de câbles à fibres optiques.

On connaît de US-A-2 909 340 des tourets pliables comportant des joues associées à un tambour comportant des éléments articulés comprenant chacun deux parties ayant des extrémités en regard reliées entre elles et des extrémités opposées reliées aux joues par des moyens d'articulation formés par des charnières pour que les parties des éléments articulés soient sensiblement alignées et sensiblement perpendiculaires aux joues pour une position d'utilisation du touret, et soient repliées selon une direction sensiblement parallèle aux joues pour une position de stockage du touret, les parties des éléments articulés comportant des surfaces latérales disposées de façon jointive selon des plans radiaux du tambour pour une position d'utilisation du touret.

Les tourets de ce type présentent l'avantage d'avoir en position repliée un encombrement plus réduit que les tourets classiques à tambour rigide et, dans une position d'utilisation, les surfaces latérales des parties des éléments articulés prennent appui les unes sur les autres de sorte que les efforts résultant de l'enroulement du câble sur le tambour sont régulièrement répartis sur les surfaces latérales des éléments articulés. Toutefois, lors des manipulations du touret, qu'il s'agisse des manipulations pour assurer le transport du touret chargé de câbles ou des manipulations sur place, les chocs auxquels les joues sont soumises provoquent une détérioration des charnières de sorte que le touret pliable risque d'être rapidement hors d'usage. En particulier, dans le cas d'une chute, la rupture simultanée de plusieurs charnières risque de mettre le touret immédiatement hors d'usage.

Pour pallier ces inconvénients on prévoit selon l'invention un touret pliable du type précité comportant au moins un organe de renfort et de verrouillage s'étendant axialement à l'intérieur du tambour et assurant une liaison élastique tendant à rapprocher les joues l'une vers l'autre.

Ainsi, dans le cas d'un choc sur les joues du touret, la majeure partie de ce choc est absorbée par les organes de renfort et de verrouillage qui maintiennent les joues appliquées contre les extrémités du tambour et minimise les contraintes auxquelles sont soumises les moyens d'articulation.

D'autres caractéristiques et avantages de l'invention apparaîtront encore à la lecture de la description qui suit de différents modes de réalisation particuliers de l'invention en relation avec les figures ci-jointes parmi lesquelles :
- la figure 1 est une vue en élévation du touret selon l'invention,
- la figure 2 est une vue en coupe selon la ligne II-II de la figure 1,
- la figure 3 est une vue en coupe d'un élément articulé et des portions de joues adjacentes selon la ligne III-III de la figure 1 pour une position d'utilisation d'un premier mode de réalisation du touret selon l'invention,
- la figure 4 est une vue en coupe analogue à celle de la figure 3 lors du repliage du touret,
- la figure 5 est une vue en élévation agrandie d'un organe élastique et une vue en coupe correspondante de l'encadré V de la figure 3 avant la mise en place de l'organe élastique,
- la figure 6 est une vue en perspective d'une partie d'élément articulé et des organes élastiques correspondants selon un second mode de réalisation de l'invention,
- la figure 7 est une vue en coupe axiale partielle d'un touret équipé d'un organe de renfort et de verrouillage dans une position intermédiaire entre la position de stockage et la position d'utilisation,
- la figure 8 est une vue agrandie de l'encadré VIII de la figure 7,
- la figure 9 est une vue analogue à celle de la figure 7 d'un autre mode de réalisation de l'organe de renfort et de verrouillage.

En référence aux figures, le touret selon l'invention comporte deux joues 1 qui supportent un tambour généralement désigné en 2.

Le tambour 2 comporte des éléments articulés 3 comprenant chacun deux parties 4 en forme de barreaux. Deux parties 4 d'un même élément articulé 3 sont reliées entre elles de façon articulées à la façon d'un compas par un moyen d'articulation comprenant des organes élastiques 5 fixés aux extrémités en regard de deux parties 4 associées. L'extrémité opposée des parties 4 est reliée aux joues 1 par des moyens d'articulation comprenant des organes élastiques 6.

Selon le premier mode de réalisation, les organes élastiques 5 et 6 sont des plots en caoutchouc ou en élastomère comportant chacun un corps central allongé 7 et deux têtes d'appui hémisphériques 8 réalisées en une seule pièce avec le corps central 7, les parties planes des têtes hémisphériques étant tournées vers le corps central cylindrique 7. Les parties 4 sont creuses et comportent une paroi extérieure en portion de cylindre 9, des parois extrêmes 10 perpendiculaires à une direction longitudinale des parties 4 et des parois latérales 11 disposées selon des plans correspondant à des plans radiaux du tambour lorsque celui-ci est en position d'utilisation. Les parois extrêmes 10 des parties 4 et les joues 1 comportent des orifices de passage 12 (figure 5) dans lesquels s'étendent les corps cylindriques 7 des plots en caoutchouc 5 et 6 qui sont mis en place en introduisant à force l'une des têtes hémisphériques jusqu'à ce qu'elle débouche à l'extrémité des orifices de passage 12 afin que les parties planes de têtes hémisphériques prennent appui sur des faces opposées de deux parois associées.

Comme illustré par la figure 5, le corps cylindrique 7 des plots en caoutchouc a, au repos, une longueur l légèrement inférieure à l'épaisseur E de deux parois associées afin que le corps cylindrique 7 soit en tension même lorsque deux parties 4 associées sont alignées comme illustré sur la figure 3, de sorte que les faces extrêmes des parties 4 sont plaquées sur la surface en regard et assurent une stabilité des organes articulés 3 lorsque le touret est en position d'utilisation.

Selon le mode de réalisation préféré illustré, les joues 1 comportent en outre des couronnes 13 en saillie vers l'intérieur du tambour et les parties 4 comportent des ergots de positionnement 14 qui s'étendent dans un orifice 15 de la paroi associée pour une position d'utilisation du touret.

Les couronnes en saillie 13 sont disposées pour que les extrémités des parties 4 adjacentes aux joues soient disposées pour prendre appui sur ces couronnes pour une position d'utilisation du touret. Dans cette position, les parois latérales 11 des parties 4 prennent appui les unes sur les autres de sorte que l'ensemble des parties 4 réalise une voûte formant le tambour 2 qui prend appui sur les couronnes en saillie 13 évitant ainsi un glissement du tambour 2 par rapport aux joues 1 selon une direction parallèle aux joues 1. De leurs côtés les ergots de positionnement 14 qui coopèrent avec les joues 1 évitent un glissement du tambour 2 par rapport aux joues 1 selon une direction tangentielle du tambour 2 de sorte que l'on évite ainsi de soumettre les organes élastiques 6 à des efforts de cisaillement aussi bien radialement que selon une direction tangentielle au tambour 2. Lorsqu'un câble est enroulé sur le tambour 2, le touret forme donc un ensemble rigide adapté à supporter le poids du câble et si les joues du touret reçoivent un choc, la déformation du touret est amortie par les organes élastiques sans détériorer ceux-ci et la tension des organes élastiques qui résulte de cette déformation tend à ramener les joues en appui sur les faces extrêmes du tambour 2.

Lorsque l'on souhaite replier un touret vide en position de stockage, la flexibilité des organes élastiques permet d'enfoncer légèrement l'un des éléments articulés 3, ce qui fait saillir vers l'extérieur les éléments articulés immédiatement adjacents et permet de saisir l'un d'entre eux et de le tirer vers l'extérieur comme illustré par la figure 4. Dans ce mouvement, l'arête extérieure 16 des extrémités des parties 4 adjacente aux joues prend appui sur la joue 1 tandis que l'arête intérieure 17 prend appui sur la couronne 13 et les arêtes intérieures 18 des extrémités de deux parties 4 en regard prennent appui l'une sur l'autre pour permettre un pivotement des parties 4 jusqu'à ce qu'elles atteignent une position de stockage où elles s'étendent selon une direction parallèle aux joues.

Dans cette position de stockage qui n'est pas illustrée sur les figures, la partie centrale des organes élastiques s'étend parallèlement à la paroi extrême de la partie 4 correspondante et exerce sur celle-ci une force qui tend à plaquer la partie 4 contre la joue 1. Le touret est ainsi maintenu de façon métastable en position de stockage. Pour le remettre en position d'utilisation, il suffit d'écarter les joues 1 jusqu'à ce que les parties 4 basculent d'elles-mêmes vers la position d'utilisation.

La figure 6 illustre un autre mode de réalisation dans lequel les organes élastiques 5 et 6 comportent des bracelets en caoutchouc. Dans ce mode de réalisation les parois extrêmes 10 des parties 4 comportent des encoches 19. Dans le mode de réalisation illustré les bracelets en caoutchouc 5 qui réunissent deux extrémités en regard des parties 4 sont engagés dans les encoches 19 en maintenant les bracelets sous une forme annulaire tandis que les bracelets 6 assurant la liaison entre une extrémité d'une partie 4 et une joue 1 sont repliés sur eux-mêmes, les deux brins accolés étant engagés dans les encoches 19 d'une partie 4 tandis que les extrémités en forme de boucles 20 ainsi réalisées sont engagées dans des ouvertures 21 des joues 1 et sont retenues à l'extérieur des joues 1 par exemple au moyen d'une tige engagée dans les boucles 20 ou en prévoyant sur les joues 1 des ergots en saillie vers l'extérieur sur lesquels les boucles 20 sont engagées.

Selon l'invention, le touret comporte des organes de renfort et de verrouillage s'étendant axialement à l'intérieur du tambour et assurant une liaison élastique tendant à rapprocher les joues l'une vers l'autre.

Selon un premier mode de réalisation de l'invention illustré par les figures 2, 7 et 8, les organes de renfort et de verrouillage comportent des câbles en acier 22 disposés axialement à l'intérieur du tambour 2 et équipés de pièces d'appui 23 qui prennent appui sur des tampons annulaires 24 en caoutchouc ou en élastomère disposés dans des cavités 25 prévues dans les joues 1. De préférence les tampons annulaires 24 ont un diamètre supérieur aux pièces d'appui 23.

La longueur des câbles 22 est prévue pour que dans la position d'utilisation du touret les tampons élastiques 24 soient comprimée par les pièces d'appui 23 et assurent ainsi une tension du câble 22 qui tend à rapprocher les joues 1 l'une vers l'autre et donc à maintenir celles-ci fortement appliquées sur les extrémités correspondantes des parties 4. Lorsque le bord des joues 1 reçoit un choc, par exemple lorsque le touret tombe de travers à partir d'un véhicule de transport ou à partir d'un quai, ce choc tend à écarter l'une des joues de l'extrémité correspondante du tambour 2, ce qui provoque une tension accrue sur le câble 22. Cette tension accrue est absorbée par les tampons élastiques 24 qui tendent à ramener la joue 1 vers sa position d'appui sur l'extrémité du tambour et absorbent une partie de l'énergie du choc de sorte que cette énergie ne se trouve pas entièrement transmise aux organes élastiques 6.

De préférence, comme illustré sur la figure 8, la cavité 25 a un diamètre interne sensiblement égal au diamètre externe du tampon élastique 24 et le fond de la cavité 25 comporte une ouverture 26 ayant une dimension voisine ou supérieure à la dimension de la tête 23 de sorte que le tampon 24 peut fluer momentanément à travers l'ouverture 26, ce qui minimise la contrainte de traction à laquelle est soumise le câble 22.

La figure 9 illustre un autre mode de réalisation de cet aspect de l'invention dans lequel les organes de renfort et de verrouillage assurent en même temps la fonction de moyens d'articulation entre les parties 4 et les joues 1. Dans ce mode de réalisation l'organe de renfort et de verrouillage est constitué par un câble ayant une élasticité longitudinale, par exemple un câble textile 27 qui s'étend à travers les joues 1 et est replié sur un bourrelet annulaire 28 et passe à nouveau à travers les joues 1 et à travers la paroi extrême des parties 4, les extrémités du câble 27 étant fixées par des têtes 29. Les têtes 29 sont par exemple réalisées en faisant des noeuds aux extrémités du câble 27 ou en rapportant les têtes 29 par sertissage aux extrémités du câble 27.

Dans ce mode de réalisation un choc sur les joues qui tend à rapprocher celles-ci fait fléchir les éléments articulés 3 vers l'intérieur jusqu'à ce que les extrémités en regard des parties 4 prennent appui sur le câble 27 qui limite ainsi la déformation des éléments articulés tout en assurant leur retour élastique vers une position normale d'utilisation.

Bien entendu l'invention n'est pas limitée aux modes de réalisation décrits et on peut y apporter des variantes de réalisation sans sortir du cadre de l'invention tel que défini par les revendications.

En particulier, bien que le premier mode de réalisation de l'organe de renfort et de verrouillage ait été illustré sous forme d'un seul câble disposé selon l'axe du touret, on peut prévoir plusieurs câbles de renfort et de verrouillage répartis de façon régulière autour de l'axe du touret. Dans le mode de réalisation de la figure 9, il est bien entendu nécessaire de prévoir autant de câbles 27 que d'éléments articulés 3 constituant le tambour 2.

De même, bien que dans le mode de réalisation de la figure 7, l'organe de liaison élastique ait été illustré par un tampon en caoutchouc 24, on peut prévoir un tampon élastique en tout autre matière, par exemple en fil d'acier tricoté et comprimé, on peut également prévoir de fixer les extrémités du câble 22 à des disques élastiques, par exemple au centre des disques en acier à ressort ayant un bord externe encastré dans les joues 1.

Bien que le touret selon l'invention ait été illustré avec des moyens d'articulation comportant des organes élastiques, l'invention s'applique également à des moyens d'articulation comprenant des charnières.

## Revendications

1. Touret pliable comportant des joues (1) associées à un tambour (2) comportant des éléments articulés (3) comprenant chacun deux parties (4) ayant des extrémités en regard reliées entre elles et des extrémités opposées reliées aux joues (1) par des moyens d'articulation (5, 6) disposés pour que les parties (4) des éléments articulés (3) soient sensiblement alignées et sensiblement perpendiculaires aux joues (1) pour une position d'utilisation du touret, et soient repliées selon une direction sensiblement parallèle aux joues (1) pour une position du stockage du touret, les parties des éléments articulés comportant des surfaces latérales (11) disposées de façon jointives selon des plans radiaux du tambour pour une position d'utilisation du touret, caractérisé en ce qu'il comporte au moins un organe de renfort et de verrouillage (22, 27) s'étendant axialement à l'intérieur du tambour et assurant une liaison élastique tendant à rapprocher les joues (1) l'une vers l'autre.

2. Touret pliable selon la revendication 1, caractérisé en ce que l'organe de renfort et de verrouillage comprend un câble élastique (27) fixé aux extrémités des parties des éléments articulés pour assurer également une fonction de moyen d'articulation entre les parties (4) des éléments articulés et les joues.

3. Touret pliable selon la revendication 1, caractérisé en ce que l'organes de renfort et de verrouillage comporte un câble (22) relié aux joues par l'intermédiaire d'organes de liaison élastiques (24).

4. Touret pliable selon la revendication 3, caractérisé en ce que l'organe de renfort et de verrouillage (22) s'étend à travers des ouvertures de passage (26) dans les joues et a des extrémités équipées de pièces d'appui (23), et en ce que les organes de liaison élastique comprennent des tampons annulaires élastiques (24) disposés entre les pièces d'appui (23) et les joues (1).

5. Touret pliable selon la revendication 4, caractérisé en ce que les tampons annulaires élastiques (24) ont des diamètres supérieurs aux pièces d'appui (23) et en ce que les ouvertures de passage (26) des joues (1) ont des diamètres voisins ou supérieurs aux diamètres des pièces d'appui.

6. Touret pliable selon la revendication 5, caractérisé en ce que les joues (1) comportent des cavités (25) dans lesquelles sont disposés les tampons annulaires élastiques (24), ceux-ci ayant une dimension externe sensiblement égal à une dimension interne des cavités (25).

## Claims

1. A collapsible drum comprising flange plates (1) associated with a hub (2) made up of hinged elements (3), each of which comprises two portions (4) having respective ends that face each other and that are connected together, and respective opposite ends that are connected to respective ones of the flange plates (1) via hinge means (5, 6) disposed so that the portions (4) of each of the hinged elements (3) are substantially in alignment and are substantially perpendicular to the flange plates (1) when the drum is in an in-use position, and so that the portions of each of the hinged elements are collapsed so that they extend along a direction that is substantially parallel to the flange plates (1) when the drum is in a storage position, the portions of the hinged elements being provided with respective side surfaces (11) disposed so as to touch one another in substantially radial planes of the hub when the drum is in the in-use position, said collapsible drum being characterized in that it is provided with at least one reinforcing and locking member (22, 27) extending axially inside the hub and providing a resilient link tending to urge the flange plates (1) towards each other.

2. A collapsible drum according to claim 1, characterized in that the reinforcing and locking member comprises a resilient cable (27) that is fixed to the ends of the portions of the hinged elements so also to act as hinge means between the portions (4) of the hinged elements and the flange plates.

3. A collapsible drum according to claim 1, characterized in that the reinforcing and locking member comprises a cable (22) connected to the flange plates via resilient link members (24).

4. A collapsible drum according to claim 3, characterized in that the reinforcing and locking member (22) extends through holes (26) in the flange plates and has ends that are provided with abutment pieces (23), and in that the resilient link members comprise resilient annular buffers (24) disposed between the abutment pieces (23) and the flange plates (1).

5. A collapsible drum according to claim 4, characterized in that each of the resilient annular buffers (24) has a diameter that is larger than the diameter of each of the abutment pieces (23), and in that each of the through holes (26) in the flange plates (1) has a diameter that is close to or larger than the diameter of each of the abutment pieces.

6. A collapsible drum according to claim 5, characterized in that the flange plates (1) are provided with cavities (25) in which the resilient annular buffers (24) are disposed, each of the buffers having an outside size that is substantially equal to the inside size of each of the cavities (25).

## Patentansprüche

1. Zusammenklappbare Kabeltrommel mit Seitenteilen (1), die mit einer Trommel (2) verbunden sind, welche gelenkige Elemente (3) enthält, die jeweils zwei Teile (4) haben, die über Gelenkmittel (5, 6) an den einander zugewandten Enden miteinander und an den voneinander abgewandten Enden mit den Seitenteilen (1) verbunden sind, wobei die Gelenkmittel derart ausgebildet sind, daß die Teile (4) der gelenkigen Elemente (3) in einer betriebsbereiten Stellung der Kabeltrommel im wesentlichen miteinander fluchten und im wesentlichen senkrecht zu den Seitenteilen (1) stehen, und daß sie in einer Lagerstellung der Kabeltrommel in eine Richtung im wesentlichen parallel zu den Seitenteilen (1) umgeklappt sind, und wobei die Teile der gelenkigen Elemente Seitenflächen (11) haben, die in einer betriebsbereiten Stellung der Kabeltrommel aneinanderstoßend entlang radialer Ebenen der Trommel angeordnet sind, dadurch **gekennzeichnet**, daß sie mindestens ein Verstärkungs- und Verriegelungselement (22, 27) enthält, das sich axial im Inneren der Trommel erstreckt und eine elastische Verbindung gewährleistet, durch die die Seitenteile (1) aufeinanderzugedrängt werden.

2. Zusammenklappbare Kabeltrommel nach Anspruch 1, dadurch **gekennzeichnet**, daß das Verstärkungs- und Verriegelungselement ein elastisches Seil (27) umfaßt, das an den Enden der Teile der gelenkigen Elemente befestigt ist, um auch die Funktion eines Gelenkmittels zum Verbinden der Teile (4) der gelenkigen Elemente mit den Seitenteilen zu erfüllen.

3. Zusammenklappbare Kabeltrommel nach Anspruch 1, dadurch **gekennzeichnet**, daß das Verstärkungs- und Verriegelungselement ein Seil (22) umfaßt, das mit den Seitenteilen über elastische Verbindungselemente (24) verbunden ist.

4. Zusammenklappbare Kabeltrommel nach Anspruch 3, dadurch **gekennzeichnet**, daß sich das Verstärkungs- und Verriegelungselement (22) durch Durchgangsöffnungen (26) in den Seitenteilen erstreckt, daß an seinen Enden Rückhalteelemente (23) vorgesehen sind, und daß die elastischen Verbindungselemente ringförmige elastische Stopfen (24) umfassen, die zwischen den Rückhalteelementen (23) und den Seitenteilen (1) vorgesehen sind.

5. Zusammenklappbare Kabeltrommel nach Anspruch 4, dadurch **gekennzeichnet**, daß die ringförmigen elastischen Stopfen (24) einen größeren Durchmesser haben als die Rückhalteelemente (23), und daß die Durchgangsöffnungen (26) der Seitenteile (1) einen Durchmesser haben, der annähernd gleich dem Durchmesser der Rückhalteelemente oder größer als dieser ist.

6. Zusammenklappbare Kabeltrommel nach Anspruch 5, dadurch **gekennzeichnet**, daß die Seitenteile (1) Hohlräume (25) haben, in denen die ringförmigen elastischen Stopfen (24) angeordnet sind, wobei die Außenabmessung der ringförmigen elastischen Stopfen (24) im wesentlichen gleich der Innenabmessung der Hohlräume (25) ist.
